# EUROPÄISCHE PATENTSCHRIFT

(11) **EP 0 311 744 B1**
(45) Veröffentlichungstag und Bekanntmachung des Hinweises auf die Patenterteilung: **02.09.1992**
(21) Anmeldenummer: 88107937.0
(22) Anmeldetag: 18.05.1988
(51) Int. Cl.: B05C 11/04, B41F 15/42

(54) **Auftragungsgerät**
Coating device
Dispositif d'enduction

(30) Priorität: 10.10.1987 EP 87730126; 10.10.1987 EP 87730128; 10.10.1987 DE 3734747; 10.10.1987 DE 8713789 U; 10.10.1987 DE 8713788 U
(43) Veröffentlichungstag der Anmeldung: 19.04.1989
(73) Patentinhaber: Zimmer, Johannes, A-9020 Klagenfurt (AT)
(72) Erfinder: Zimmer, Johannes, A-9020 Klagenfurt (AT)
(74) Vertreter: Patentanwälte Wenzel & Kalkoff

(56) Entgegenhaltungen:
- DE-A- 1 760 393
- DE-A- 1 958 912
- DE-A- 3 436 371
- US-A- 2 330 834
- US-A- 4 031 823
- US-A- 4 063 531

## Beschreibung

Die Erfindung betrifft ein Gerät zum Auftragen von Auftragsmaterial wie ggf. schäumbaren Substanzen unterschiedlicher Viskosität, Beschichtungsstoffen, Lacken, Klebern, Pasten od.dgl. auf ein Substrat wie eine Warenbahn mit einem in Längsrichtung des Auftragungsgeräts (Auftragungsbreite) sich erstreckenden Anpreßteil, das eine über die Auftragungsbreite durchgehende Arbeitskante aufweist, mit einer Magnetvorrichtung und mit einem längs der Arbeitskante an dem Anpreßteil angeordneten, in Richtung auf das Substrat bewegbaren Betätigungsmittel, das durch magnetische Anziehung gegen einen dem Betätigungsmittel an dem Substrat gegenüberliegenden Körper die Anpressung des Anpreßteils bewirkt. Ein solches Gerät gelangt für den Flachschablonen-Druck, Rundschablonen-Auftragungen und/oder für schablonenlose vollflächige Auftragungen zum Einatz, wobei die Auftragungsbreite bzw. die Erstreckung des Anpreßteils mehrere Meter betragen kann. Je nach Einsatzgebiet lassen sich bemusternde Auftragungen (Bedrucken) und/oder vollflächige Auftragungen (z.B. Imprägnieren, Beschichten, Färben, Lackieren) ausführen.

In einer bekannten Rakelvorrichtung (DE-A-1958912) bildet ein magnetisierbares Ankerblech ein an einem Anpreßteil angeordnetes Betätigungsmittel, das durch magnetische Anziehung gegen einen an der Unterseite des Substratweges angeordneten Magnetbalken die Anpressung des Anpreßteils gegen das Substrat bewirkt. Auch ist es bekannt, ein magnetisierbares Anpreßteil an einem nicht-magnetiserbaren Rakelträger beweglich verschiebbar zu lagern und durch einen unterhalb eines Substrats angeordneten Magnetbalken magnetisch anzuziehen (DE-A-1 760 393). In einer noch anderen Rakelvorrichtung (US-A-4 031 823) liegt eine ferromagnetische oder magnetische Rakelrolle in einer Schablone, wobei die Rakelrolle durch eine Magnetwalze unterhalb des Substrats magnetisch angepreßt wird. Stets ist es erforderlich, für die magnetische Anpressung der Rakel unterhalb des Substrats einen maschinen-stationären Magnetbalken anzuordnen und das Anpreßteil (Rakelelement) oder Teile desselben magnetisch auszubilden. Die magnetisierbaren Teile des Rakelelements müssen hinsichtlich der gewünschten Anpressung nach Maßgabe der Magnetkraft und der Anordnung der Magnetvorrichtung unterhalb des Substrats ausgelegt werden. Dies führt zu Auftragungsmaschinen, deren magnetisierbare Teile eine an diese besonders angepaßte Ausbildung der Anpreßteile erfordern, so daß sie insoweit für jede von der Wahl des Anpreßteils und von der gewünschten Magnetkraft abhängige Auftragungsart besonders konzipiert werden müssen.

Der Erfindung liegt die Aufgabe zugrunde, ein Auftragungsgerät zu schaffen, das ohne eine von dem Auftragungsgerät gesondert anzuordnende Magnetvorrichtung verwendbar ist und ein Anpreßteil umfaßt, das weitgehend unabhängig von dem magnetischen Betätigungsmittel dimensioniert und insbesondere querschnittsarm gestaltet werden kann, wobei im ganzen ein eine selbständige Anpreß-Funktionseinheit bildendes und universell, insbesondere maschinenunabhängig verwendbares Auftragungsgerät erreicht sein soll.

Diese Aufgabe wird in Verbindung mit den Merkmalen des eingangs genannten Auftragungsgerätes dadurch gelöst, daß das Betätigungsmittel als die wenigstens einen Elektround/oder Permanentmagneten umfassende Magnetvorrichtung ausgebildet ist, die zusammen mit dem Anpreßteil eine die magnetische Anpreßkraft erzeugende Anpreßeinheit bildet, wobei die Magnetvorrichtung mit an dieser angeordneten Haltemitteln des Auftragungsgeräts bewegbar in Richtung auf den Substratweg ist. Das erfindungsgemäße Auftragungsgerät bildet eine kompaktbauende Anpreßeinheit, die als leicht zu handhabendes Bauelement an einem gewünschten Einsatzort installierbar ist. Die Anpreßeinheit kann bequem in Maschinen nachgerüstet werden, die ein zu bedruckendes oder zu beschichtendes Substrat wie eine Warenbahn oder wie aber auch zu behandelnde flächige Teile auf oder an einer magnetisierbaren Anlage führen oder halten. Darüber hinaus stellt die Anpreßeinheit in ausschließlich für Auftragungen vorgesehenen Maschinen ein unviversell einsetzbares und kompaktbauendes Maschinenelement dar, mit dem Konstruktion und Bau solcher Maschinen erheblich vereinfacht sind. Ein wesentliches Kennzeichen der Erfindung besteht darin, daß das Anpreßteil integraler Bestandteil einer Magnetkraft erzeugenden Einheit ist. Diese Baueinheit umfaßt bereits als solche die wesentlichen für eine Auftragung erforderlichen Elemente, so daß wesentliche Funktionen in einem einzigen Gerät zusammengefaßt sind. Mit einem insbesondere austauschbaren Anpreßteil ist das gewünschte Rakelprofil bereitgestellt. Die erfindungsgemäße Rakelgerät-Baueinheit ist also mit einem jeweils gewünschten Anpreßteil (Streichprofil) verwendbar, wobei die Baueinheit auf einfache Weise an irgendeinem entlang eines magnetisierbaren Körpers liegenden Substratweg angeordnet werden kann. Die unmittelbar an dem Anpreßteil angeordnete Elektro- und/oder Permanentmagnetvorrichtung erzeugt die gewünschte Anpreßkraft, und das die Magnetvorrichtung haltende Lagerteil gewährleistet die gewünschte räumliche Ausrichtung und/oder Positionierung des Anpreßteils zur Einstellung des gewünschten Auftragungsergebnisses und/oder eine Anpassung an die jeweils geforderte Auftragungsart.

Eine besondere und sehr bedeutende Gestaltung des erfindungsgemäßen Auftragungsgeräts besteht darin, daß die Magnetvorrichtung in ihrer Länge in mindestens zwei Elektro-/Permanentmagnete bildende, gliedartig aneinandergereihte Segmente aufgeteilt ist und daß mindestens ein an der Seite des Substratweges liegendes Segment an dem in Erstreckungsrichtung biegeelastischen Anpreßteil angeordnet ist. Ein solches Gerät zeichnet sich insbesondere dadurch aus, daß unter Vermeidung der Eigensteifigkeit herkömmlicher, über mehrere Meter sich erstreckender Elemente eine Baueinheit mit großer Auftragungsbreite realisiert ist, die bereits bei relativ geringer Anpreßkraft trotz der Bauweise mit Elektro-/Permanentmagneten ggf. relativ großen Querschnittes breitengleichmäßige Auftragungsergebnisse gewährleistet. Die segmentartige Struktur der Magnetvorrichtung weist über die gesamte Auftragungsbreite eine biegeschlaffe Charakteristik auf, mit der eine hervorragende Anpassung und Anschmiegsamkeit des an ihr angeordneten, von ihr beaufschlagten biegeelastischen Anpreßteils an der das Substrat tragenden oder führenden magnetisierbaren An- bzw. Unterlage erreicht ist. Das Anpreßteil ist z.B. in Form eines Streichblattes, eines dünnen Streichstabes oder einer querschnittsarmen Streichleiste verspannungsfrei herstellbar. Es ist austauschbar und/oder nach Abnutzung einer Anpreß-/Rakelkante verspannungsfrei z.B. durch einen geeignete Nachschliff bearbeitbar. Als Anpreß-Rakelprofilelemente eignen sich solche aus biege-anschmiegsamem metallischem Material, aber auch solche aus z.B. Kunststoff, Glas, keramischem Material oder einem Materialverbund solcher Stoffe. Der Verbiegungswiderstand der Anpreßeinheit ist über die Arbeitsbreite im Vergleich zu den Anpreßkräften relativ gering. Querschnitte von Magnetvorrichtung und Anpreßteil, das Gesamt-Elastizitätsmodul in Längsrichtung sowie die Arbeitsbreite sind also besonders günstig aufeinander abgestimmt. Jedes Elektromagnet-Segment kann bei Bedarf für sich elektrisch gesteuert werden, so daß ggf. eine differenzierte örtliche Steuerung der Anpressung über die Auftragungsbreite erreicht ist. Die Anpreßeinheit mit segmentierten Elektromagneten eignet sich besonders gut zum Einbau bzw. zum Nachrüsten in Maschinen, die entlang einer magnetisierbaren Fläche Teile oder Waren transportieren, die als Substrat zu bedrucken oder zu beschichten sind.

Die Anpreßeinheit kann auf sehr vorteilhafte Weise in Kombination mit einer Halterung ausgebildet sein, die die Magnetvorrichtung oder ggf. jedes an dem Anpreßteil angeordnete Segment quer zur Längserstreckung des Auftragungsgeräts beweglich anlenkt. Besonders zweckmäßig ist es, daß die Halterung in Form eines Schwenklagers und/oder einer Spielpassung ausgebildet ist.

Eine besondere Ausgestaltung der Erfindung besteht darin, daß die Magnetvorrichtung oder ggf. jedes an dem Anpreßteil angeordente Segment unter Anlage an dem Anpreßelement relativ zu diesem beweglich angeordnet ist, wobei das Anpreßelement als an einer Halterung angeordnete Streichrakel ausgebildet ist. Damit ist eine besonders gute Biegeelastizität der Streichrakel in Längsrichtung des Geräts .

Eine weitere Ausführungsart des erfindungsgemäßen Auftragungsgeräts besteht darin, daß das Anpreßteil als magnetisierbare Rollrakel ausgebildet ist, die in mindestens einer an der Magnetvorrichtung oder ggf. an entlang der Auftragungsbreite nebeneinander aneinandergereihten Segmenten vorgesehenen Ausnehmung frei drehbar gehalten ist. Derartige Rollrakeln sind als dünne Profilstäbe sehr einfach austauschbar, wobei sie dennoch einheitlich mit der Magnetvorrichtung handhabbar sind.

Eine andere Ausführungsart des erfindungsgemäßen Auftragungsgeräts besteht darin, daß entlang der Auftragungsbreite an der Magnetvorrichtung eine Ausnehmung angeordnet ist, die mit ihren Rändern zwei durchgehende parallel sich erstreckende Anpreßteile bildet. Eine solche Ausnehmung bildet einen Spalt für eine in diesen eingreifende, an einem magnetisierbaren Gegenkörper angeordnete Luftrakel. Demensprechend kann das Auftragungsgerät auch sehr vorteilhaft zusammen mit einem solchen Gegenanlage-Körper ausgebildet sein.

Erfindungsgemäße Auftragungsräte mit gleichen, zum Substratweg insbesondere spiegelbildlich konstruierten und ausgebildeten Anpreßvorrichtungen ergeben sehr einfach bauende, beidseitige Auftragungen ausführende Auftragungsgeräte.

Weitere Zweckmäßigkeiten, Ausführungsarten und Ausgestaltungsbeispiele der Erfindung gehen aus den Unteransprüchen sowie aus der im folgenden beschriebenen schematischen Zeichnung hervor. Es zeigen
- Fig. 1: im Querschnitt ein erfindungsgemäßes Auftragungsgerät mit segmentierter Elektromagnet-Vorrichtung,
- Fig. 2: im Querschnitt ein erfindungsgemäßes Auftragungsgerät mit segmentierter Elektromagnet-Vorrichtung, das zusammen mit einem magnetisierbaren Gegenkörper für eine doppelseitige Streichprofil-Auftragung vorgesehen ist,
- Fig. 3: in perspektivischer Ansicht ein erfindungsgemäßes Auftragungsgerät mit einer in Permanent- oder Elektromagnete über die Auftragungsbreite unterteilten Magnetvorrichtung,
- Fig. 4: im Querschnitt ein erfindungsgemäßes Auftragungsgerät mit einer Magnetvorrichtung, die lose an einer Blatt-Streichrakel angeordnet ist, und
- Fig. 5 bis 7: im Querschnitt erfindungsgemäße Auftragungsgeräte mit zum Substratweg wechselseitig angeordneten Anpreßeinheiten.

Jedes Auftragungsgerät 1 ist mit wenigstens einer Arbeitsoder Rakelkante 30 wenigstens eines an dem Gerät angeordneten Anpreßteils 3 zum Einwirken auf eine Substratbahn 8 über die Länge 7 (Auftragungsbreite) des Rakelgeräts vorgesehen. Mit einer ein Anpreßteil 3 bildenden Rakel 31, 32, 35 wird durch Relativbewegung der Rakel zu der Substratbahn 8 eine Substanz 5 ggf. durch eine Bemusterungsschablone 9 auf die Substratbahn 8 aufgetragen. Die Substratbahn 8 kann an einer Anlagefläche 6 geführt oder gehalten sein.

In Fig. 1 umfaßt ein erfindungsgemäßes Auftragungsgerät 1 eine Magnetvorrichtung 2, die mit einem Anpreßteil 3 in Form eines Streichprofils 31 verbunden ist. Magnetvorrichtung 2 und Anpreßteil 3 bilden eine Anpreßeinheit 4. An der Magnetvorrichtung 2 ist ein Halteteil 21 befestigt, das an einer Halterung 210 gelagert ist. Dabei ist die Anpreßeinheit 4 um eine zu der Längsachse des Geräts 1 parallele Achse 213 schwenkbeweglich.

Die Magnetvorrichtung 2 ist mit mehreren über die Längsrichtung des Geräts 1 nebeneinander angeordneten Elektromagneten 200 ausgebildet. Diese sind gemeinsam an einem über die Längsrichtung des Geräts sich erstreckenden Haltesteg 22 angeordnet, der in Form einer dünnen Platte ausgeführt und im Vergleich zu den Querschnitten der Elektromagnete 200 relativ querschnittsarm und damit biegeelastisch ist. Die Magnetvorrichtung 2 ist also in mehrere Segmente 200 unterteilt, so daß auch sie in Längsrichtung des Geräts 1 eine relativ große Biegeelastizität aufweist. Das ebenfalls über die Auftragungsbreite sich erstreckende Anpreßteil 3 kann Bestandteil des Haltestegs 22 oder in eine Nut desselben ggf. austauschbar eingepaßt sein. Haltesteg 22 und/oder Anpreßteil 3 können mit den nebeneinander angeordneten Elektromagnet-Segmenten 200 vorteilhaft mittels Steck- oder Schraubverbindung verbunden sein.

Gemäß einer anderen Ausgestaltungsart kann der Haltesteg 22 und/oder das Anpreßteil 3 auch Bestandteil eines die Elektromagneten 200 nebeneinander tragenden Rahmenkörpers oder einer Leiste sein.

Die Anpreßeinheit 4 ist über die Auftragungsbreite entlang einer sich drehenden oder stehenden Stahlwalze 6 angeordnet, die ihrerseits Bestandteil irgendeiner Fördermaschine für eine Substratbahn 8 oder andere zu bedruckende oder zu beschichtende Substratteile sein kann. Bei Einschalten der Elektromagnet-Segmente 200 wird die Kante 30 durch magnetische Anpressung in Richtung auf die maschinen-stationäre Walze 6 gepreßt. Insbesondere ist es möglich, die Elektromagnet-Segmente 200 mit jeweils unterschiedlicher elektrischer Spannung zu beaufschlagen, um über die Auftragungsbreite infolge der Segmentierung ein unterschiedliche Anpressung zu erhalten. Dabei ist jedes Elektromagnet-Segment 200 mit jeweiligem Halterteil 21 einzeln schwenkbar angelenkt.

Ein in Fig. 2 dargestelltes Auftragungsgerät 1 umfaßt eine Anpreßeinheit 4, die der in Fig. 1 entspricht. An einem Substratweg 60 ist auf der der Anpreßeinheit 4 gegenüberliegenden Seite ein über die Auftragungsbreite sich erstreckender magnetisierbarer Körper 6 vorgesehen, der mit einem Halter 61 in einer nicht dargestellten Maschine angeordnet ist. Der Körper 6 ist z.B. mittels Schraub-oder Steckverbindung mit einem Streichrakelprofil 62 verbunden. Die Arbeitskanten der beiden Streichrakeln 31 und 62 arbeiten unter Ausbildung eines spitz-keilförmigen Rakelraumes für eine Substanz 5 gegeneinander, wobei eine Substratbahn 8 mittig durch den Substanzraum hindurchgeführt ist. So wird auf einfache Weise eine beidseitige Auftragung auf die Substratbahn 8 erreicht. Die Anpreßeinheit 4 umfaßt mit ihrer Magnetvorrichtung 2 eine selbständige Magnetkraftquelle, die den magnetisierbaren Gegenkörper 6 magnetisch erfaßt, so daß die Arbeitskante 30 der Rakel 31 gegen die Arbeitskante der Rakel 62 gepreßt wird.

In Fig. 3 ist ein Auftragungsgerät 1 mit über die Auftragungsbreite 7 nebeneinander angeordneten Segmenten 20 einer Magnetvorrichtung 2 vorgesehen. Jedes Segment 20 ist über einen ein Halteteil 21 bildenden Schwenkarm 211 um eine zu der Längsrichtung des Geräts 1 parallele Schwenkachse 213 einer Halterung 210 schwenkbeweglich gehalten. Die Segmente 20 sind an der Seite des Substratweges 60 an einer Rundstab-Profilrakel 32 angeordnet. Diese ist über die Auftragungsbreite 7 relativ biegeelastisch und als Klemm-Paßelement in einer Nut 36 jedes Segments 20 gehalten. Damit bildet die Anpreßeinheit 4 im ganzen eine über die Auftragungsbreite 7 relativ biegeelastische Vorrichtung, die als solche anschmiegbar gegen einen magnetisierbaren Körper 6 preßbar ist. Dieser ist gemäß Fig. 3 in Form einer Stahlwalze vorgesehen. Die Magnetvorrichtung 2 bildet für die magnetische Anpressung der Rundstab-Rakel 32 bzw. deren Arbeitskante 30 ausschließlich die Magnetquelle. Die Segmente 20 können als Elektro- oder Permanentmagnete ausgeführt sein.

Fig. 4 zeigt ein weiteres ggf. in einer Rundschablone 9 angeordnetes Auftragungsgerät 1. Eine Anpreßeinheit 4 umfaßt eine Magnetvorrichtung 2, die über der Auftragungsbreite des Geräts in einer Spielpassung 212 beweglich gehalten ist. Dabei liegt die Magnetvorrichtung 2 lose an einer Blatt-Streichrakel 31 an. Die Spielpassung 212 ist in Form einer Ausnehmung an einer eine Geräte-Halterung 210 bildenden Leiste ausgebildet, die sich über die Auftragungsbreite erstreckt. Die Halterung 210 umfaßt ebenfalls einen Rakelhalter 23. Sie ist wenigstens um eine zu der Längsrichtung des Geräts 1 parallele Achse 12 mit einer Lagerung 11 schwenkbeweglich. Auf der an dem Substratweg 60 dem Auftragungsgerät 1 gegenüberliegenden Seite ist eine über die Auftragungsbreite sich erstrekkende Anpreßfläche eines magnetisierbaren Gegenkörpers 6 vorgesehen, gegen die die Anpreßeinheit 4 unter Wirkung der Magnetkraft der Magnetvorrichtung 2 arbeitet. Der Körper 6 kann ggf. über einen Halter 63 in Richtung des Substratweges 60 und/oder quer dazu bewegbar angelenkt sein.

Fig. 5 zeigt ein Auftragungsgerät 1 mit auf jeder Seite eines Substratweges 60 angeordneter Anpreßeinheit 4 zum beidseitigen Auftragen von Substanz 5 auf eine Substratbahn 8. Die Anpreßeinheiten 41, 42 sind zu dem Substratweg 60 bzw. zu der Substratbahn 8 symmetrisch angeordnet und ausgebildet. Als blattförmige Streichrakeln 31 ausgebildete Anpreßteile 3 bilden einen spitz-keilförmigen Substanzraum, durch den die Substratbahn 8 mittig hindurchgeführt ist. Dabei sind die Streichrakeln 31 mittels wechselseitig angeordneter Magnetvorrichtungen 2 in Richtung auf die Substratbahn 8 bewegbar. Die Magnetvorrichtungen 2 sind jeweils in einer Spielpassung 212 einer Halterung 210 verschiebbar gelagert. Die lose Anordnung der Magnetvorrichtungen 2 an den Anpreßteilen 3 entspricht der des Ausführungsbeispiels in Fig. 4. Die magnetische Polung der sich wechselseitig an dem Substratweg 60 gegenüberliegenden Magnetvorrichtungen 2 ist derart vorgesehen, daß sie sich gegenseitig magnetisch anziehen. In dem Auftragungsgerät 1 gemäß Fig. 5 sind Rakelhalter 37 selbständig und getrennt von der Halterung 210 angeordnet.

Eine Auftragungsgerät 1 gemäß Fig. 6 umfaßt ebenso wie das anhand von Fig. 5 beschriebene Gerät zwei wechselseitig an einem Substratweg 60 angeordnete Anpreßeinheiten 4 mit jeweils einer Magnetvorrichtung 2, die lose an der zugeordneten Blatt-Streichrakel 31 anliegt und zusammen ein magnetisches Anpreßpaar bilden. In Fig. 6 sind Streichrakel 31 und Spielpassung 212 jeweils an einer gemeinsamen Halterung 210 vorgesehen, die um eine zu der Längsrichtung des Geräts 1 parallele Achse 12 mittels einer Lagerung 11 schwenkbeweglich ist. Die Anpreßeinheiten 41, 42 können jweils innerhalb einer Rundschablone 9 angeordnet sein.

Ein Auftragungsgerät 1 gemäß Fig. 7 umfaßt wie bei dem Ausführungsbeispiel gemäß Fig. 1 auf einer Seite des Substratweges 60 eine Anpreßeinheit 41 mit entlang der Auftragungsbreite nebeneinander angeordneten Elektromagnet-Segmenten 200, die jeweils über einen Arm 211 oder mittels einer Schwenk-Halterung 210 angelenkt sind. Auf der anderen Seite des Substratweges 60 ist eine Anpreßeinheit 42 vorgesehen, die über die Auftragungsbreite nebeneinander gereihte Elektro- oder Permanentmagnete 20 umfaßt. Jedes dieser Segmente 20 kann z.B. mittels eines Armes 21 in Richtung des Substratweges 60 und/oder quer zu diesem bewegbar gehalten sein.

Das Auftragungsgerät 1 gemäß Fig. 7 umfaßt eine an dem Substratweg 60 vorgesehene Luftrakelanordnung. Entlang der Auftragungsbreite sind an der segmentierten Elektromagnetvorrichtung 2 der Anpreßeinheit 41 zwei durchgehende biegeelastische stabförmige Anpreßteile 34 angeordnet, die zwischen sich eine Ausnehmung 33 belassen. In diese greift eine Luftrakel 35 mit spitzer oder runder Arbeitskante ein. Die Luftrakel 35 ist als über die Auftragungsbreite sich erstreckendes biegeelastisches Anpreßteil 3 an der anderen segmentierten Anpreßeinheit 42 angeordnet.

## Patentansprüche

1. Gerät (1) zum Auftragen von Auftagsmaterial (5) wie ggf. schäumbaren Substanzen unterschiedlicher Viskosität, Beschichtungsstoffen, Lacken, Klebern, Pasten od.dgl. auf ein Substrat (8) wie eine Warenbahn mit einem in Längsrichtung des Auftragungsgeräts (1) (Auftragungsbreite) sich erstreckenden Anpreßteil (3), das eine über die Auftragungsbreite (7) durchgehende Arbeitskante (30) aufweist, mit einer Magnetvorrichtung und mit einem längs der Arbeitskante (30) an dem Anpreßteil (3) angeordneten, in Richtung auf das Substrat (8) bewegbaren Betätigungsmittel, das durch magnetische Anziehung gegen einen dem Betätigungsmittel an dem Substrat (8) gegenüberliegenden Körper (6, 61) die Anpressung des Anpreßteils (3) bewirkt, **dadurch gekennzeichnet,** daß das Betätigungsmittel als die wenigstens einen Elektro- und/oder Permanentmagneten (20) umfassende Magnetvorrichtung (2) ausgebildet ist, die zusammen mit dem Anpreßteil (3) eine die magnetische Anpreßkraft erzeugende Anpreßeinheit (4) bildet, wobei die Magnetvorrichtung (2) mit an dieser angeordneten Haltemitteln (21, 210) des Auftragungsgeräts (1) bewegbar in Richtung auf das Substrat (8) gehalten ist.

2. Gerät nach Anspruch 1, **dadurch gekennzeichnet,** daß das Halteteil (21) mittig zur Längsrichtung der Magnetvorrichtung (2) an dieser angeordnet ist und vorzugsweise in Form eines Schwenk- oder Kugellagers ausgebildet ist.

3. Gerät nach Anspruch 1 oder 2, **dadurch gekennzeichnet,** daß die Magnetvorrichtung (2) in Längsrichtung in mindestens zwei Elektro-/Permanentmagnete (20, 200) bildende, gliedartig aneinandergereihte Segmente aufgeteilt ist und daß mindestens ein an der Seites des Substratweges (60) liegendes Segment an dem in Längsrichtung des Geräts (1) biegeelastischen Anpreßteil (3) angeordnet ist.

4. Gerät nach einem der Ansprüche 1 bis 3, **dadurch gekennzeichnet,** daß das Auftragungsgerät (1) eine die Magnetvorrichtung (2) oder ggf. jedes an dem Anpreßteil (3) angeordnete Segment (20) quer zur Längsrichtung des Auftragungsgeräts beweglich anlenkende Halterung (210) umfaßt.

5. Gerät nach Anspruch 4, **dadurch gekennzeichnet,** daß die Halterung (210) ein Schwenklager umfaßt, das die Magnetvorrichtung (2) oder ggf. jedes an dem Anpreßteil (3) angeordnete Segment (20) über einen das Halteteil (21) bildenden Schwenkarm (211) anlenkt.

6. Gerät nach Anspruch 4, **dadurch gekennzeichnet,** daß die Halterung (210) wenigstens eine das Halteteil (21) bildende Spielpassung (212) umfaßt, in der die Magnetvorrichtung (2) oder ggf. jedes an dem Anpreßteil (3) angeordnete Segment (20) bewegbar gehalten ist.

7. Gerät nach einem der Ansprüche 1 bis 6, **dadurch gekennzeichnet,** daß die Magnetvorrichtung (2) oder ggf. jedes an dem Anpreßteil (3) angeordnete Segment (20) unter loser Anlage an dem Anpreßteil relativ zu diesem beweglich angeordnet ist, wobei das Anpreßteil als an der Halterung (210) angeordnete Streichrakel (31) ausgebildet ist.

8. Gerät nach einem der Ansprüche 4 bis 7, **dadurch gekennzeichnet,** daß die Halterung (210) mittels einer Lagerung (11) in Richtung auf den Substratweg (60) bewegbar ist.

9. Gerät nach einem der Ansprüche 4 is 8, **dadurch gekennzeichnet,** daß das Anpreßteil (3) mittels eines Schwenklagers an der Halterung (210) angelenkt ist.

10. Gerät nach einem der Ansprüche 1 bis 9, **dadurch gekennzeichnet,** daß das Anpreßteil (3) als stabförmige Rakel (32) ausgebildet ist.

11. Gerät nach einem der Ansprüche 1 bis 10, **dadurch gekennzeichnet,** daß das Anpreßteil (3) als magnetisierbare Rollrakel ausgebildet ist, die in mindestens einer an der Magnetvorrichtung (2) oder ggf. an entlang der Auftragungsbreite (7) nebeneinander aneinandergereihten Segmenten (20) vorgesehenen Ausnehmung frei drehbar gehalten ist.

12. Gerät nach einem der Ansprüche 1 bis 9, **dadurch gekennzeichnet,** daß entlang der Auftragungsbreite an der Magnetvorrichtung (2) eine Ausnehmung (33) angeordnet ist, die mit ihren Rändern zwei durchgehende parallel sich erstreckende Anpreßteile (34) bildet.

13. Gerät nach Anspruch 12, **dadurch gekennzeichnet,** daß sie einen Gegenanlage-Körper (6) umfaßt, an dem eine entlang der Auftragungsbreite sich erstreckende Rakel (35) angeordnet ist, die in der Ausnehmung (33) eine Luftrakelanordnung bildet.

14. Gerät nach einem der Ansprüche 1 bis 11**, dadurch** **gekennzeichnet**, daß sie einen aus magnetisierbarem Material bestehenden Körper als Gegenanlage (6) für die Kante (30) eines Anpreßteils (3) umfaßt.

15. Gerät nach Anpruch 14, **dadurch gekennzeichnet,** daß der Gegenanlage-Körper (6) als drehbare oder feststehende Walze ausgebildet ist.

16. Gerät nach einem der Ansprüche 1 bis 13, **dadurch gekennzeichnet,** daß das Auftragungsgerät (1) zwei wechselseitig an dem Substratweg (60) angeordnete Anpreßeinheiten (41, 42) umfaßt, die jeweils mit mindestens einem Anpreßteil (3) und mit einem an diesem angeordneten magnetisierbaren, ggf. in Längsrichtng des Geräts in mindestens zwei Segmente (20) aufgeteilten Betätigungsteil (2) gebildet sind, wobei jeweils wenigstene eine Kante (30) des Anpreßteils bei sich gegenseitiger magnetischer Anziehung der Betätigungsteile quer zu dem und in den Substratweg (60) bewegbar ist und wobei wenigstens eine Anpreßeinheit (41, 42) mit der mindestens einen Elektro-/Permanentmagneten aufweisenden, an dem zugehörigen Anpreßteil angeordneten, das Betätigungsteil bildenden Magnetvorrichtung ausgebildet ist.

17. Gerät nach einem der Ansprüche 1 bis 13, **dadurch gekennzeichnet,** daß die Magnetvorrichtung (2) oder ggf. jedes an dem Anpreßteil (3) angeordnete Segment (20) als Elektro-/Permanentmagnet ausgebildet ist und daß das Auftragungsgerät (1) einen stationär angeordneten, einen Magnetbalken umfassenden Gegenkörper (61) mit einer an diesem ausgebildeten Rakel (62) umfaßt, wobei Anpreßteil (3) und Gegenrakel (62) als ein in den Substratweg (60) sich erstreckendes Rakelpaar angeordnet sind.

## Claims

1. Apparatus (1) for applying material (5) such as optionally foamable substances of differing viscosity, coating substances, varnishes, adhesives, pastes etc. to a substrate (8), such as a fabric web, the apparatus (1) comprising a pressing part (3) provided in the longitudinal direction of the apparatus (application width) and having a working edge (30) passing over the application width (7), further comprising a magnetic device and an operating means, which is arranged along the working edge (30) on the pressing part (3), and is movable in a direction extending toward the substrate (8) and which effects by magnetic attraction the contact pressure of the pressing part (3) against a body element (6, 61), which body element is located opposite to the operating means with respect to the substrate (8), **characterized in** that said operating means is formed by the magnetic device (2) comprising at least one electromagnet and/or permanent magnet (20), the magnetic device (2) forming together with the pressing part (3) a pressing unit (4) generating the magnetic contact pressure and the magnetic device (2) being movably held in the direction extending toward the substrate (8) by means of holding means (21, 210) arranged on the magnetic device (2).

2. Apparatus according to claim 1, **characterized in** that the holding part (21) centrally to the longitudinal direction of the magnetic device (2) is positioned on the latter and is preferably constructed in the form of a swivel or ball bearing.

3. Apparatus according to claim 1 or 2, **characterized in** that the magnetic device (2) is subdivided in the longitudinal direction into link-like, lined-up segments forming at least two electromagnets/permanent magnets (20, 200) and that at least one segment located on the side of the substrate path (60) is placed on the bending elastic pressing part (3) in the longitudinal direction of the apparatus (1).

4. Apparatus according to one of the claims 1 to 3, **characterized in** that the application apparatus (1) comprises a mounting support (210) movably articulating the magnetic device (2) or optionally each segment (20) arranged on the pressing part (3) transverse to the longitudinal direction of the application apparatus.

5. Apparatus according to claim 4, **characterized in** that the mounting support (210) comprises a pivot bearing, which articulates the magnetic device (2) or optionally each segment (20) arranged on the pressing path (3) by means of a swivel arm (211) forming the holding part (21).

6. Apparatus according to claim 4, **characterized in** that the mounting support (210) comprises at least one clearance fit (212) forming the holding part (21) and in which the magnetic device (2) or optionally each segment (20) arranged on the pressing part (3) is held in movable manner.

7. Apparatus according to one of the claims 1 to 6, **characterized in** that the magnetic device (2) or optionally each segment (2) arranged on the pressing part (3) is arranged with loose engagement on the pressing part so as to be movable relative to the latter, the pressing part being constructed as a spreading doctor (31) arranged on the mounting support (210).

8. Apparatus according to one of the claims 4 to 7, **characterized in** that the mounting support (210) is movable in a direction to the substrate path (60) by means of a bearing (11).

9. Apparatus according to one of the claims 4 to 8, **characterized in** that the pressing part (3) is articulated to the mounting support (210) by means of a pivot bearing.

10. Apparatus according to one of the claims 1 to 9, **characterized in** that the pressing part (3) is constructed as a rod-like docotor (32).

11. Apparatus accordinfg to one of the claims 1 to 10, **characterized in** that the pressing part (3) is constructed as a magnetizable roll doctor, which is held in freely rotatable manner in at least one recess provided on the magnetic device (2) or optionally on juxtaposed, lined-up segments (20) along the application width (7).

12. Apparatus according to one of the claims 1 to 9, **characterized in** that a recess (33) is placed on the magnetic device (2) along the application width and with its edges forms two through, parallel pressing parts (34).

13. Apparatus according to claim 12, **characterized in** that it comprises a counterengagement member (6), on which is arranged a doctor (35) extending along the application width and which in the recess (33) forms an air knife arrangement.

14. Apparatus accoring to one of the claims 1 to 11, **characterized in** that it comprises a body made from magnetizable material as a counter support (6) for the edge (30) or a pressing part (3).

15. Apparatus according to claim 14, **characterized in** that the countersupport body (6) is constructed as a rotary or fixed roller.

16. Apparatus according to one of the claims 1 to 13, **characterized in** that the application apparatus (1) comprises two pressing units (41, 42) arranged in alternating manner on the substrate path (60) and formed in each case with at least one pressing part (3) and with a magnetizable actuating part (2) arranged thereon and optionally subdivided in the longitudinal direction of the apparatus into at least two segments (20) and in which at least one edge (30) of the pressing part, in the case of mutual magnetic attraction of the actuating parts, is movable transversely to and in the substrate path (60) and in which at least one pressing unit (41, 42) is constructed with the magnetic device having at least one electromagnet/permanent magnet, arranged on the associated pressing part and forming the actuating part.

17. Apparatus according to one of the claims 1 to 13, **characterized in** that the magnetic device (2) or optionally each segment (20) arranged on the pressing part (3) is constructed as an electromagnet/permanent magnet and that the application apparatus comprises a stationary countermember (61) comprising a magnetic beam and having a doctor (62) formed thereon, the pressing part (3) and the counter doctor (62) being arranged as a doctor pair extending in the substrate path (60).

## Revendications

1. Dispositif (1) pour l'application de matériaux (5), comme des substances éventuellement moussables de différentes viscosités, des produits de revêtement, des peintures, des adhésifs, des pâtes, ou autres analogues, sur un substrat (8) comme une bande de matière, avec une partie de pression (3) s'étendant dans le sens longitudinal du dispositif d'application (1) (largeur d'application), présentant un bord de travail (30) s'étendant sur la largeur d'application (7), avec un dispositif magnétique et avec un moyen d'actionnement mobile en direction sur le substrat (8), disposé le long du bord de travail (30) sur la partie de pression (3), qui produit la pression de contact de la partie de pression (3) par attraction magnétique contre un corps (6, 61) opposé au moyen d'actionnement sur le substrat (8), caractérisé en ce que le moyen d'actionnement est configuré sous forme d'un dispositif magnétique (2) comportant au moins un électro-aimant ou un aimant permanent (20) formant avec la partie de pression (3) une unité de pression (4) produisant la force magnétique de pression, le dispositif magnétique (2) étant supporté de manière à être mobile en direction sur le substrat (8) avec des moyens de support (21, 210) du dispositif d'application (1) placés sur lui.

2. Dispositif selon la revendication 1, caractérisé en ce que l'élément de support (21) est disposé sur le dispositif magnétique (2) de manière centrale par rapport à la direction longitudinale dudit dispositif magnétique (2) et se présente de préférence sous la forme d'un support pivotant ou d'un roulement à billes.

3. Dispositif selon la revendication 1 ou 2, caractérisé en ce que le dispositif magnétique (2) est divisé en au moins deux segments sous forme d'éléments articulés juxtaposés, formant des électro-aimants/aimants permanents (20, 200), et qu'au moins un segment se trouvant du côté du trajet du substrat (60) est disposé sur la partie de pression (3) élastique à la flexion dans la direction longitudinale du dispositif (1).

4. Dispositif selon l'une des revendications 1 à 3, caractérisé en ce que le dispositif d'application (1) comporte un support (210) articulant le dispositif magnétique (2) ou éventuellement chaque segment (20) placé sur la partie de pression (3), de manière mobile transversalement à la direction longitudinale du dispositif d'application.

5. Dispositif selon la revendication 4, caractérisé en ce que le support (210) comporte un roulement pivotant qui articule le dispositif magnétique (2) ou éventuellement chaque segment (20) placé sur la partie de pression (3) via un bras pivotant (211) formant l'élément de support (21).

6. Dispositif selon la revendication 4, caractérisé en ce que le support (210) comporte au moins un ajustement avec jeu (212) formant l'élément de support (21), dans lequel le dispositif magnétique (2) ou éventuellement chaque segment (20) placé sur la partie de pression (3) est maintenu de manière à être mobile.

7. Dispositif selon l'une des revendications 1 à 6, caractérisé en ce que le dispositif magnétique (2) ou éventuellement chaque segment (20) placé sur la partie de pression (3) est placé en appui libre sur la partie de pression, de manière à être mobile par rapport à celleci, la partie de pression étant configurée comme une racle (31) placée sur le support (210).

8. Dispositif selon l'une des revendications 4 à 7, caractérisé en ce que le support (210) est mobile en direction sur le trajet du substrat (60) au moyen d'un palier (11).

9. Dispositif selon l'une des revendications 4 à 8, caractérisé en ce que la partie de pression (3) est articulée sur le support (210) au moyen d'un roulement pivotant.

10. Dispositif selon l'une des revendications 1 à 9, caractérisé en ce que la partie de pression (3) est configurée en racle en forme de barre (32).

11. Dispositif selon l'une des revendications 1 à 10, caractérisé en ce que la partie de pression (3) est configurée en forme de racle tournante magnétisable, qui est maintenue en pouvant tourner librement dans au moins un évidement prévu au dispositif magnétique (2) ou éventuellement le long de la largeur d'application (7) de segments (20) juxtaposés.

12. Dispositif selon l'une des revendications 1 à 9, caractérisé en ce qu'il est prévu le long de la largeur d'application, sur le dispositif magnétique (2), un évidement (33), qui forme, avec ses bords, deux parties de pression (34) continues s'étendant parallèlement.

13. Dispositif selon la revendication 12, caractérisé en ce qu'il comporte un corps de butée antagoniste (6), portant une racle (35) s'étendant le long de la largeur d'application, qui forme une configuration de racle à air dans l'évidement (33).

14. Dispositif selon l'une des revendications 1 à 11, caractérisé en ce qu'il se compose d'un corps composé de matériau magnétisable comme butée antagoniste (6) pour le bord (30) d'une partie de pression (3).

15. Dispositif selon la revendication 14, caractérisé en ce que le corps de butée antagoniste (6) est configuré sous forme d'un cylindre rotatif ou fixe.

16. Dispositif selon l'une des revendications 1 à 13, caractérisé en ce que le dispositif d'application (1) comporte deux unités de pression (41, 42) situées respectivement de part et d'autre du trajet du substrat (60), configurées chaque fois avec au moins une partie de pression (3) et avec, sur celle-ci, une partie d'actionnement (2) magnétisable, éventuellement divisée en au moins deux segments (20) dans le sens longitudinal du dispositif, au moins un bord (30) de la partie de pression étant mobile transversalement par rapport au trajet du substrat (60) et dans le trajet du substrat (60) par attraction magnétique mutuelle des parties d'actionnement, et au moins une unité de pression (41, 42) étant configurée avec le dispositif magnétique formant la partie d'actionnement, situé sur la partie de pression, et présentant au moins un électro-aimant/aimant permanent.

17. Dispositif selon l'une des revendications 1 à 13, caractérisé en ce que le dispositif magnétique (2) ou éventuellement chaque segment (20) prévu sur la partie de pression (3) est configuré sous forme d'électro-aimant/aimant permanent et que le dispositif d'application (1) comporte un corps antagoniste (61) sur lequel est formée une racle (62), la partie de pression (3) et la contre-racle (62) se présentant comme une paire de racles s'étendant dans le trajet du substrat (60).
